# EUROPÄISCHE PATENTSCHRIFT

(11) **EP 3 820 715 B1**
(45) Veröffentlichungstag und Bekanntmachung des Hinweises auf die Patenterteilung: **19.07.2023**
(21) Anmeldenummer: 19742129.0
(22) Anmeldetag: 09.07.2019
(51) Int. Cl.: B42D 25/324, B42D 25/351

(54) **OPTISCH VARIABLES SICHERHEITSELEMENT MIT REFLEKTIVEM FLÄCHENBEREICH**
OPTICALLY VARIABLE SECURITY ELEMENT WITH REFLECTIVE AREA
ELEMENT DE SECURITE OPTIQUEMENT VARIABLE AVEC ZONE DE SURFACE REFLECTIF

(30) Priorität: 09.07.2018 DE 102018005454
(43) Veröffentlichungstag der Anmeldung: 19.05.2021
(73) Patentinhaber: Giesecke+Devrient Currency Technology GmbH, 81677 München (DE)
(72) Erfinder: SCHERER, Kai, Herrmann, 81539 München (DE); SCHERER, Maik, Rudolf, Johann, 82491 Grainau (DE); DEHMEL, Raphael, 83115 Neubeuern (DE); RAHM, Michael, 83646 Bad Tölz (DE); DORFF, Giselher, 83607 Holzkirchen (DE); RAUCH, Andreas, 82441 Ohlstadt (DE); FUHSE, Christian, 83624 Otterfing (DE); SATTLER, Tobias, 83607 Holzkirchen (DE)
(74) Vertreter: Giesecke + Devrient IP
(86) Internationale Anmeldenummer: PCT/EP2019/000212
(87) Internationale Veröffentlichungsnummer: WO 2020/011392

(56) Entgegenhaltungen:
- WO-A1-97/19820
- DE-A1-102007 034 716
- DE-A1-102007 061 827
- DE-A1-102009 031 387

## Beschreibung

Die Erfindung betrifft ein optisch variables Sicherheitselement mit einem reflektiven Flächenbereich. Die Erfindung betritt auch ein Verfahren zum Herstellen eines solchen Sicherheitselements sowie einen mit einem solchen Sicherheitselement ausgestatteten Datenträger.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen. Die Sicherheitselemente können beispielsweise in Form eines in eine Banknote eingebetteten Sicherheitsfadens, einer Abdeckfolie für eine Banknote mit Loch, eines aufgebrachten Sicherheitsstreifens, eines selbsttragenden Transferelements oder auch in Form eines direkt auf ein Wertdokument aufgedruckten Merkmalsbereichs ausgebildet sein.

Eine besondere Rolle bei der Echtheitsabsicherung spielen Sicherheitselemente mit betrachtungswinkelabhängigem oder dreidimensionalem Erscheinungsbild, da diese selbst mit modernsten Kopiergeräten nicht reproduziert werden können. Dazu sind die Sicherheitselemente mit optisch variablen Elementen ausgestattet, die dem Betrachter unter unterschiedlichen Betrachtungswinkeln einen unterschiedlichen Bildeindruck vermitteln und beispielsweise je nach Betrachtungswinkel einen anderen Farb- oder Helligkeitseindruck und/oder ein anderes graphisches Motiv zeigen. Im Stand der Technik sind dabei als optisch variable Effekte beispielsweise Bewegungseffekte, Pumpeffekte, Tiefeneffekte oder Flipeffekte beschrieben, die mit Hilfe von Hologrammen, Mikrolinsen oder Mikrospiegeln realisiert werden.

DE 102007034716 A1 betrifft ein mehrschichtiges Sicherheitselement mit transluzenten und opaken Teilbereichen. WO 97/19820 A1 zeigt einen optischen Informationsträger mit zwei optisch wirksamen Strukturen, die in verschiedenen Ebenen angeordnet sind und die gemeinsam einen charakteristischen optischen Effekt erzeugen. DE 102007061827 A1 betrifft ein Sicherheitselement nach dem Oberbegriff des Anspruchs 1. zur Absicherung von Wertgegenständen mit nur einer Reliefstruktur, über der ein Dünnschichtelement mit Farbkippeffekt angeordnet ist, wobei das Dünnschichtelement eine Absorberschicht mit Aussparungen enthält, in deren Bereich kein Farbkippeffekt erkennbar ist, und mit einer semitransparenten Farbschicht, die im Bereich der Aussparungen der Absorberschicht über dem Dünnschichtelement und der Reliefstruktur angeordnet ist, wobei der Farbeindruck des Dünnschichtelements bei Betrachtung unter vorbestimmten Betrachtungsbedingungen an den Farbeindruck zumindest eines Teilbereichs der semitransparenten Farbschicht angepasst ist.

Ausgehend davon liegt der Erfindung die Aufgabe zugrunde, die Fälschungssicherheit und die visuelle Attraktivität gattungsgemäßer optisch variabler Sicherheitselemente weiter zu erhöhen und insbesondere optisch variable Sicherheitselemente mit zwei oder mehr unterschiedlichen Erscheinungsbildern bzw. Effekten in unterschiedlichen Farben mit guter Erkennbarkeit bereitzustellen.

Diese Aufgabe wird durch die Merkmale der unabhängigen Ansprüche gelöst. Weiterbildungen der Erfindung sind Gegenstand der abhängigen Ansprüche.

Das vorliegende optisch variable Sicherheitselement weist einen mehrfarbig reflektiven Flächenbereich auf, dessen Flächenausdehnung eine darauf senkrecht stehende z-Richtung definiert. Der mehrfarbig reflektive Flächenbereich enthält eine obere und eine untere Reliefstruktur, die in z-Richtung in unterschiedlichen Höhenstufen angeordnet sind. Die obere und untere Reliefstruktur sind mit einer respektive oberen und unterschiedlichen unteren Farbbeschichtung versehen. Die beiden Reliefstrukturen überlappen in einem Überlappungsbereich.

Die obere Farbbeschichtung weist im Überlappungsbereich eine Aussparung auf, so dass
in z-Richtung unter der oberen Farbbeschichtung ein verdeckter Abschnitt der unteren Farbbeschichtung und
in z-Richtung unter der Aussparung ein offenliegender Abschnitt der unteren Farbbeschichtung angeordnet ist.

Die Prägestrukturen sind Mikrospiegelanordnungen, die eine Vielzahl gerichteter Mikrospiegel umfassen. Die jeweilige Farbbeschichtung tritt erst betrachtungswinkelabhängig farbig reflektierend in Erscheinung.

In einem Betrachtungswinkel tritt die untere Farbbeschichtung mit Anteilen des verdeckten Abschnittes und des offenliegenden Abschnittes in ihrem Farbeindruck in Erscheinung.

Da auch verdeckte Anteile der Farbbeschichtung optisch wirksam werden, entsteht eine bessere optische Wirkung. Die farbig reflektierend wirksame Fläche wird vorliegend vergrößert.

Mit Vorteil bildet der in Erscheinung tretende Anteil des verdeckten Abschnittes mehr als 2,5%, vorzugsweise mehr als 5%, der in Erscheinung tretenden Fläche.

Die Reliefstrukturen sind bevorzugt Prägestrukturen. Insbesondere eine Prägung in eine härtbare Schicht, wie nur beispielsweise UV-Lacke, ist weiter bevorzugt. Alternative Erstellungsverfahren, wie beispielsweise subtraktives Lasern oder additives Aufbauen, beispielsweise mittels 3D-Druck, sind denkbar aber weniger kostengünstig.

Bevorzugt bildet die erste bzw. zweite Reliefstruktur des mehrfarbig reflektiven Flächenbereichs zusammen mit ihrer Farbbeschichtung eine erste bzw. zweite einfarbig reflektive Reliefstruktur. Die Farbbeschichtungen treten betrachtungswinkelabhängig farbig, reflektiv in Erscheinung. Bei dem Betrachtungswinkel wird das Licht von der Reliefstruktur zum Betrachter reflektiert und tritt somit im vorliegenden Sinne in Erscheinung. Die Farbbeschichtung bestimmt den Farbeindruck bestimmt. Da auch das eintreffende Licht eine Vorzugsrichtung - insbesondere im Wesentlichen senkrecht - hat, entsteht für den Betrachter bekanntermaßen ein deutlich wahrnehmbarer farbiger Lichtreflex. Die Reliefstruktur bestimmt den optisch variablen Effekt.

Bevorzugt weist die obere Farbbeschichtung mehrere Aussparungen auf.

In einer ersten Variante betragen die Abmessungen der Aussparung im Überlappungsbereich mehr als 140 µm, insbesondere mehr als 250 µm oder sogar mehr als 500 µm. Der in Erscheinung tretende Anteil des verdeckten Abschnittes kann zwischen 2,5% und 12%, vorzugsweise zwischen 4% und 10%, der in Erscheinung tretenden Fläche bilden.

In einer zweiten Variante ist die obere Farbbeschichtung als regelmäßiges oder unregelmäßiges Raster mit Rasterelementen und Rasterzwischenräumen als die Aussparungen ausgebildet, wobei die die Abmessungen der Rasterelemente und/oder der Rasterzwischenräume zumindest in einer Richtung unterhalb von 140 µm liegen. Der in Erscheinung tretende Anteil des verdeckten Abschnittes liegt zwischen 10% und 90%, vorzugsweise zwischen 15% und 40% (oder zwischen 60% und 85%), der in Erscheinung tretenden Fläche.

In weiteren Teilen des Überlappungsbereichs der Reliefstrukturen oder au-βerhalb des Überlappungsbereiches können andere Farbbeschichtungen insbesondere mit einem dritten und/ oder einem vierten Farbeindruck verwendet werden. So können in weiteren Aussparungen anders zweifarbige Merkmale, insbesondere mit einem dritten (zusammen mit dem ersten oder zweiten) Farbeindruck oder mit einem dritten und vierten Farbeindruck, vorhanden sein. Ebenso kann eine der (ersten, zweiten, dritten oder vierten) Farbbeschichtungen außerhalb des vorliegenden Merkmals oder außerhalb des Überlappungsbereiches einen anderen Buntfarbton aufweisen.

Die Mikrospiegelanordnung(en) ist (sind) achromatische Mikrospiegelanordnung(en), die insbesondere nicht-diffraktiv ist (sind).

Die gerichteten Spiegel der Mikrospiegelanordnung zeichnen sich durch eine bevorzugte Reflexionsrichtung aus, die beispielsweise mittels Neigungswinkel und/oder Azimutwinkel einstellbar ist. Anordnungen aus kleinen, strahlenoptisch wirkenden reflektiven Facetten, die einfallendes Licht wie kleine Spiegel in eine durch die Bedingung "Einfallswinkel gleich Ausfallswinkel" gegebene Reflexionsrichtung lenken, werden als Mikrospiegelanordnungen bezeichnet. Die einzelnen gerichteten Mikrospiegel der Mikrospiegelanordnung reflektieren abhängig von Ihrer Ausrichtung für den Betrachtungswinkel entweder das Licht zum Betrachter oder nicht (hell oder dunkel). Erst durch die Farbbeschichtung tritt der Mikrospiegel dann farbig reflektierend in Erscheinung bzw. nicht (farbig hell bzw. dunkel). Da die Mikrospiegelanordnungen Prägestrukturen darstellen, werden sie in dieser Beschreibung teils auch als Mikrospiegelprägungen bezeichnet. Als gerichtete Mikrospiegel eignen sich besonders gut plane Mikrospiegel. Alternativ sind gerichtete Hohlspiegel und/oder gerichtete fresnelartige (also mehrteilige) Spiegel verwendbar.

Bei Mikrospiegelanordnungen sind die Mikrospiegel mit Vorteil mit einer Kantenlänge zwischen 4 µm und 100 µm, vorzugsweise zwischen 5 µm und 30 µm gebildet. Die Mikrospiegel weisen vorzugsweise eine (maximale) Ganghöhe von weniger als 20 µm, insbesondere weniger als 10 µm auf, weiter bevorzugt weniger als 5 µm. Bevorzugt sind die Mikrospiegel in einer oder beiden in Mikrospiegelanordnungen in einem periodischen Raster mit einer Periodenlänge zwischen 4 µm und 100 µm, vorzugsweise zwischen 5 µm und 30 µm angeordnet.

Nur parallel oder senkrecht zum mehrfarbig reflektiven Flächenbereich ausgerichtete Flächen sind keine gerichteten Mikrospiegel bzw. Mikrospiegelanordnung im vorliegenden Sinne. Die gerichteten Mikrospiegel können regelmäßig oder unregelmäßig ausgebildet (z.b. gleiche Form oder variierende Form) und/oder angeordnet (z.b. in einem Muster oder quasizufällig verteilt) sein.

Es ist denkbar dass der mehrfarbig reflektive Flächenbereich - insbesondere zumindest eine der beiden Reliefstrukturen, die Differenz der Höhenstufen und/oder zumindest eine der Farbbeschichtungen - angepasst wird, um den für den Betrachter in dem Betrachtungswinkel sichtbaren Anteil des verdeckten Abschnittes der unteren Farbbeschichtung zu erhöhen. Für zwei gegebene Reliefstrukturen kann die Höhendifferenz, mit der sie angeordnet werden, so gewählt werden, dass der wirksame Anteil verdeckter Abschnitte optimiert ist. Ebenso können die Farbbeschichtungen so gewählt werden, dass sie aufeinander abgestimmt sind, also beispielsweise die obere Farbbeschichtung eine erhöhte Transmission für die Farbe/ den Farbbereich der unteren Farbbeschichtung aufweist.

In einer regelmäßigen Struktur von Reliefelementen, insbesondere von Mikrospiegeln, ist zumindest ein Reliefelement in der Reliefebene verschoben, in z-Richtung verschoben, in seiner Größe angepasst oder in seiner Form angepasst. Insbesondere wenn beide Reliefstrukturen gleichzeitig und gepassert erzeugt werden, ist es sinnvoll die Lage einzelner Reliefelemente in der oberen oder unteren Reliefstruktur zugunsten der reflektierten Intensität anzupassen. Das Ausmaß der Anpassungen wird primär nur durch den vorgegebenen optischen Effekt der Reliefstruktur (Bewegung, Dreidimensionalität,...) beschränkt.

In Weiterbildungen ist der mehrfarbig reflektive Flächenbereich - insbesondere eine Reflektivität der oberen Reliefstruktur oder zumindest eine der Farbbeschichtungen - angepasst, um mehr reflektierbares Licht für den verdeckten Abschnitt bereit zu stellen.

In zumindest einem Teil des Merkmalsbereichs tritt für den Betrachter betrachtungswinkelabhängig entweder die Farbbeschichtung der oberen Reliefstruktur oder die Farbbeschichtung der unteren Reliefstruktur in Erscheinung.

In einer vorteilhaften Erfindungsvariante enthält der reflektive Flächenbereich genau zwei Reliefstrukturen, die jeweils auf einer bestimmten Höhenstufe angeordnet sind.

Die beiden Reliefstrukturen des reflektiven Flächenbereichs sind vorteilhaft jeweils durch eine maximale Ganghöhe charakterisiert, wobei der Abstand benachbarter Höhenstufen in z-Richtung größer als die maximale Ganghöhe des jeweils tiefer liegenden Prägestrukturbereichs ist. Vorzugsweise ist der Abstand größer als 150%, besonders bevorzugt 200%, der maximalen Ganghöhe. Weiter bevorzugt liegt der Abstand benachbarter Höhenstufen in z-Richtung zwischen 150% und 750%, besonders bevorzugt zwischen 200% und 500%, weiter bevorzugt zwischen 200% und 400% der maximalen Ganghöhe des tiefer liegenden Prägestrukturbereichs.

Die Ganghöhe der Mikrospiegel hängt von ihren lateralen Abmessungen und ihren Neigungswinkeln ab. Selbst bei gleichen lateralen Abmessungen sind die Neigungswinkel der Mikrospiegel typischerweise verschieden, so dass die Mikrospiegel unterschiedliche Ganghöhe aufweisen. Charakteristisch für die Mikrospiegelanordnung ist allerdings die maximale Ganghöhe ihrer Mikrospiegel. Die oben genannten maximalen Ganghögen ("Ganghöhe weniger als") sind bevorzugt. Weisen die Mikrospiegel beispielsweise eine Kantenlänge von 10 µm und einen maximalen Neigungswinkel von 30° auf, so ist die maximale Ganghöhe der Mikrospiegelanordnung durch ${G}_{max} = 10 μ m*tan \left(30°\right) = 5,8 μm .$ gegeben, wobei die einzelnen Mikrospiegel je nach Neigungswinkel eine Ganghöhe zwischen 0 und Gₘₐₓ haben können. Der Abstand der Mikrospiegelanordnung zur darüber liegenden Mikrospiegelanordnung ist dann vorteilhaft größer als 5,8 µm und liegt insbesondere zwischen 8,7 µm (150% von Gₘₐₓ) und 23,2 µm (400% von Gₘₐₓ). In der Regel weisen die Mikrospiegel eine einheitliche Größe, insbesondere Kantenlänge, auf. In anderen bevorzugten Ausgestaltungen weisen die Mikrospiegel der Mikrospiegelanordnung eine maximale Ganghöhe jedoch unterschiedliche Kantenlängen auf. Wenn für Mikrospiegel mit höherem Winkel eine kleinere Kantenlänge gewählt wird, kann eine kleinere maximale Ganghöhe eingehalten werden. Vorzugsweise sind Mikrospiegel mit einem Neigungswinkel unter einem Grenzwinkel mit einer einheitlichen Größe (bzw. Kantenlänge) und Mikrospiegel mit einem Neigungswinkel über dem Grenzwinkel mit verringerter Größe (bzw. Kantenlänge) vorgesehen. Im oben berechneten Beispiel mit Gₘₐₓ= 5,8 µm in einer Mikrospiegelanordnung können auf diesem Weg Mikrospiegel bis zu einer maximalen Neigung von etwa 49 Grad vorliegen, wenn deren Kantenlänge nur 5µm statt 10 µm beträgt.

Die Farbbeschichtungen der Reliefstrukturen sind in vorteilhaften Gestaltungen durch lasierende Farben gebildet. Auch Metallisierungen, beispielsweise aus Aluminium, Silber oder einer Legierung, etwa aus Kupfer und Aluminium, kommen in Frage, ebenso Dünnschichtaufbauten, insbesondere farbkippende Dünnschichtaufbauten, farbstabile farbfilternde Dünnschichtaufbauten (unterschiedliche Farbe in Remission und Transmission) oder Silizium-Aluminium-Dünnschichten. Die Farbbeschichtungen können auch durch lasierende Farben mit einer hinterlegten metallischen Verspiegelung, beispielsweise aus Aluminium, gebildet sein. Die Farbbeschichtungen können dabei ein lasierendes Bild aus mehreren lasierenden Farben darstellen, das mit einer Verspiegelung, beispielsweise aus Aluminium, hinterlegt ist. Auch Lumineszenzfarben, insbesondere Fluoreszenzfarben mit einer metallischen Verspiegelung kommen als Farbbeschichtungen in Betracht. Die Farbbeschichtungen können auch durch Strukturfarben gebildet sein. Schließlich kommen auch Nanopartikelfarben als Farbbeschichtungen in Betracht, wie etwa Gold-Blau-Partikel, verschiedene Effektpigmente, farbkippende Pigmente oder Supersilber.

Eine Farbbeschichtung folgt vorzugsweise dem Reliefverlauf einer Reliefstruktur. Eine Oberfläche (oder beide Oberflächen) der Farbbeschichtung folgen der Reliefstruktur. Die zweite Oberfläche der Farbbeschichtung(en) folgt bevorzugt ebenfalls der Reliefstruktur. Alternativ kann die zweite Oberfläche eben ausgebildet sein. In einer weiteren - schwieriger herstellbaren - Alternative umfasst die zweite Oberfläche der Farbbeschichtung eine farbgebende Buntstruktur, wie beispielsweise eine Subwellenlängen-, Nano- oder Binärstruktur. Die Farbbeschichtungen sind vorzugsweise direkt auf die Reliefstrukturen, insbesondere die Mikrospiegelanordnungen aufgebracht. Verschiedenartige Farbbeschichtungen können auch bereichsweise nebeneinander oder übereinander vorliegen. Bei mehrschichtig ausgebildeten Farbbeschichtungen, beispielsweise einer lasierenden Farbe mit Hintergrundmetallisierung ist es allerdings auch möglich, dass nur ein Teil der mehreren Schichten, beispielsweise die Hintergrundmetallisierung, direkt auf die Reliefstrukturen aufgebracht ist. Der restliche Teil der Schichten, beispielsweise die lasierende Farbe, kann dann über den Reliefstrukturen, beispielsweise zwischen der beschichteten Reliefstruktur und der benachbarten, höher liegenden Reliefstruktur angeordnet sein. Die zweite Oberfläche einer reflektierenden Teilschicht der Farbbeschichtung(en) folgt bevorzugt ebenfalls der Reliefstruktur. Die zweite Oberfläche einer lasierenden Farbteilschicht der Farbbeschichtung(en) kann ebenfalls der Reliefstruktur folgen, eben ausgebildet sein oder der anderen Reliefstruktur folgen. Der restliche Teil der Schichten kann auch mit weiteren Schichten kombiniert sein. Beispielsweise kann der Prägelack für den benachbarten, höher liegenden Reliefstrukturbereich eingefärbt sein und so eine durchgehende Farb-Teilbeschichtung für den tiefer liegenden Reliefstrukturbereich darstellen. Bevorzugt folgt die untere Oberfläche des (ersten) gefärbten Prägelacks der unteren Reliefstruktur und die obere Oberfläche des gefärbten Prägelacks bildet die obere (erste) Reliefstruktur.

Die Farbeindrücke der ersten und zweiten Farbbeschichtungen sind unterschiedlich, sie unterscheiden sich in ihrem Farbton. Bevorzugt erzeugen beide Farbbeschichtungen einen Buntfarbton. Alternativ kann eine der bei-den Farbbeschichtungen für den Betrachter einen Unbuntfarbton, vorzugsweise silbrig, und die andere ein Buntfarbton erzeugen.

Neben der Farbbeschichtung der höher liegenden Reliefstruktur kann auch die Farbbeschichtung der tiefer liegenden Reliefstruktur nur bereichsweise vorliegen. Bereichsweise vorliegende Farbbeschichtungen können entweder bereichsweise aufgebracht und/oder nach vollflächigem Aufbringen selektiv wieder entfernt sein. Nachfolgend werden einige vorteilhafte Verfahren beschrieben, mit denen die oben genannten Farbbeschichtungen nur bereichsweise vorgesehen werden können. Dem Fachmann ist bekannt, dass nicht jedes Verfahren für alle Arten von Farbbeschichtungen geeignet ist. Insbesondere wenn in einem Sicherheitselement mehrere unterschiedliche Farbbeschichtungen eingesetzt werden, können auch bei der Strukturierung mehrere unterschiedliche Verfahren angewandt werden.

Strukturierte Farbbeschichtungen mit metallischen Farben, Dünnschicht-Farben, Strukturfarben oder Nanopartikeln können beispielsweise durch Einsatz einer Waschfarbe erzeugt werden. Hierzu wird im Insetterdruck Waschfarbe zur jeweiligen Prägestruktur gedruckt, anschließend vollflächig metallisiert und danach gewaschen. Um eine möglicherweise vorhandene Toleranz beim Drucken der Waschfarbe zu vermeiden, kann die Reliefstruktur weiter angepasst werden. Die Reliefstruktur kann bereichsweise eine haftungsvermindernde (und/ oder eine haftungserhöhende) Feinstruktur umfassen, die insbesondere hydprophob (bzw. hydrophil) wirkt. Die haftungsvermindernde Feinstruktur in einem Bereich verhindert somit insbesondere das Anhaften der Waschfarbe in dem Bereich. Ein erster Bereich mit haftungsvermindernder Feinstruktur kann optional an einen zweiten Bereich mit haftungserhöhender Feinstruktur angrenzen. Die Verwendung eines gegebenenfalls eingefärbten Ätzresists ist insbesondere in Kombination mit lasierenden Farben vorteilhaft. Hierzu kann die Prägestruktur zuerst vollständig beschichtet werden, anschließend wird der Ätzresist gedruckt, wobei gewünschte Bereiche unbedruckt bleiben und schließlich wird die Beschichtung geätzt. Durch Laserbeaufschlagung lassen sich vor allem metallische Farben, metallische Verspiegelungen, sowie lasersensitive, lasierende Farben bereichsweise mit hoher Auflösung entfernen. In der Reliefstruktur kann bereichsweise eine Licht absorbierende Feinstruktur, wie beispielsweise Mottenaugenstrukturen oder quasizufälliger Strukturen, vorgesehen werden. Die Absorption von Licht wird dadurch erhöht, so dass keine Laser mehr verwendet werden müssen. Es können zum Entfernen somit auch normale Lichtquellen, wie UV-Lampen oder LEDs, verwendet werden. Metallische Flakes, Nanopartikelfarbe oder Supersilber (in der Regel nanoskalige Alupartikel) können direkt im Register gedruckt werden. Anstelle des oben genannten Ätzresists kann auch ein optional eingefärbter Fotoresist zunächst vollflächig aufgebracht und im Anschluss bereichsweise belichtet werden. Je nach verwendetem Resist lösen sich dann die belichteten oder unbelichteten Bereiche im Ätzbad, sodass das darunterliegende Metall sich löst, während die vom Fotoreist überzogenen metallischen Bereiche vor der Ätze geschützt bleiben.

Farbbeschichtungen können auch durch ein Metalltransferverfahren erzeugt werden. Dabei werden Bereiche, die demetallisiert werden sollen, mit Hilfe eines Prägewerkzeuges hochgeprägt. Im Anschluss wird die so vorbehandelte Folie vollständig metallisiert und das Metall auf den hochgeprägten Stellen selektiv mit einer anderen Folie wieder abgezogen, sodass nur Metall in den Vertiefungen verbleibt. Auch ein Farbübertrag kann auf ähnliche Weise erzeugt werden. Bereiche, die später farbig erscheinen sollen, werden dabei gegenüber den restlichen Bereichen hochgeprägt. Ein Farbmittel, beispielsweise Flakes, Nanopartikelfarbe, Supersilber oder eine lasierende Farbe wird auf eine Walze aufgebracht und selektiv auf die hochgeprägten Bereiche der Folie übertragen. Umgekehrt wird bei einem Farbfüllungsverfahren eine gewünschte Farbbeschichtungen dadurch erzeugt, dass Bereiche, die später farbig erscheinen sollen, gegenüber den restlichen Bereichen tiefgeprägt werden. Ein Farbmittel, beispielsweise Flakes, Nanopartikelfarbe, Supersilber oder eine lasierende Farbe wird vollflächig aufgedruckt und anschließend mit einem hart-angestellten Kammerrakel abgezogen oder mit einem Tuch abgewischt, so dass Farbe nur in den Vertiefungen zurückbleibt.

Das beschriebene Sicherheitselement kann zusätzlich mit farblosen oder farbigen Negativkennzeichen ausgestattet sein. Hierzu kann insbesondere vorgesehen sein, dass der Überlappungsbereich zusätzlich Teilbereiche mit einer Negativkennzeichnung enthält, in denen die Farbbeschichtung des höher liegenden Prägestrukturbereichs und zumindest teilweise auch die Farbbeschichtung des tiefer liegenden Prägestrukturbereichs ausgespart ist.

Dabei kann die Farbbeschichtung der tiefer liegenden Reliefstruktur in den Negativkennzeichnungs-Teilbereichen vollständig ausgespart sein, so dass das Negativkennzeichen keinen der Farbeindrücke der beiden Farbbeschichtungen erzeugt. Das Negativkennzeichen erscheint insbesondere farblos und ist vor allem im Durchlicht gut zu erkennen.

In einer anderen Gestaltung ist die Farbbeschichtung der tiefer liegenden Reliefstruktur mehrschichtig ausgebildet, wobei in den Negativkennzeichnungs-Teilbereichen zumindest eine der mehreren Schichten ausgespart ist, so dass ein farbiges Negativkennzeichen entsteht. Mit Vorteil enthält die Farbbeschichtung der tiefer liegenden Reliefstruktur eine opake Teilschicht, insbesondere eine Metallisierung, und eine transluzente Farbschicht, wobei in den Negativkennzeichnungs-Teilbereichen die opake Teilschicht, nicht aber die transluzente Farbschicht ausgespart ist, so dass ein Negativkennzeichen mit der Farbwirkung der transluzenten Farbschicht entsteht.

Die Linienstärken der übereinanderliegenden Aussparungen eines Negativkennzeichens liegen vorteilhaft oberhalb von 100 µm, bevorzugt oberhalb von 150 µm, besonders bevorzugt oberhalb von 300 µm, um eine gute Erkennbarkeit der Negativkennzeichen zu gewährleisten.

Bei einem Negativkennzeichen sind die Aussparungen in der Farbbeschichtung der tiefer liegenden Reliefstruktur mit Vorteil mit einer etwas größeren Fläche ausgebildet als die Aussparungen in der Farbbeschichtung der höher liegenden Reliefstruktur, um Registerschwankungen zwischen den beiden Reliefstrukturen auszugleichen.

Die Reliefstrukturen sind in einer vorteilhaften Ausgestaltung auf gegenüberliegenden Seiten einer transparenten Trägerfolie angeordnet. Alternativ sind Reliefstrukturen übereinander auf derselben Seite einer Trägerfolie angeordnet. Die Reliefstrukturen können dabei unmittelbar übereinander angeordnet sein, oder durch eine Kleberschicht, beispielsweise eine Kaschierkleberschicht oder eine Kaschierfolie voneinander getrennt sein. Die Kaschierfolie kann auch den flächigen Träger des Sicherheitselements bilden. Nach dem Aufbringen des Sicherheitselements auf einen Zieldatenträger kann auch der Träger des Zieldatenträgers den flächigen Träger des Sicherheitselements darstellen.

Die Erfindung enthält weiter einen Datenträger mit einem Sicherheitselement der beschriebenen Art. Bei dem Datenträger kann es sich insbesondere um ein Wertdokument, wie eine Banknote, insbesondere eine Papierbanknote, eine Polymerbanknote oder eine Folienverbundbanknote, um eine Aktie, eine Anleihe, eine Urkunde, einen Gutschein, einen Scheck, eine hochwertige Eintrittskarte, aber auch um eine Ausweiskarte, wie etwa eine Kreditkarte, eine Bankkarte, eine Barzahlungskarte, eine Berechtigungskarte, einen Personalausweis oder eine Passpersonalisierungsseite handeln.

Die Erfindung enthält schließlich auch ein Verfahren zur Herstellung eines Sicherheitselements der oben beschriebenen Art, bei dem
- ein Träger bereitgestellt wird, dessen Flächenausdehnung eine x-y-Ebene und eine darauf senkrecht stehende z-Achse definiert,
- der Träger mit einem mehrfarbigen reflektiven Flächenbereich versehen wird, der mit zumindest zwei Reliefstrukturen ausgebildet wird, die in z-Richtung in unterschiedlichen Höhenstufen bezogen auf den flächigen Träger angeordnet werden,
- die Reliefstrukturen jeweils mit einer Farbbeschichtung versehen werden, die einen unterschiedlichen Farbeindruck erzeugen,
- die beiden Reliefstrukturen überlappend ausgebildet werden,
- wobei die obere Farbbeschichtung im Überlappungsbereich eine Aussparung aufweist, so dass
   in z-Richtung unter der oberen Farbbeschichtung ein verdeckter Abschnitt der unteren Farbbeschichtung und
   in z-Richtung unter der Aussparung ein offenliegender Abschnitt der unteren Farbbeschichtung angeordnet ist, und

die Prägestrukturen Mikrospiegelanordnungen sind, die eine Vielzahl gerichteter Mikrospiegel umfassen, wobei die jeweilige Farbbeschichtung erst betrachtungswinkelabhängig farbig reflektierend in Erscheinung tritt, und
in einem Betrachtungswinkel die untere Farbbeschichtung mit Anteilen des verdeckten Abschnittes und des offenliegenden Abschnittes in seinem Farbeindruck in Erscheinung tritt.

Der Vollständigkeit halber sei angemerkt, dass der entstehende Farbeindruck von der Farbbeschichtung bestimmt wird, so dass die vorliegenden Reliefstrukturen auch als unbunte Reliefstrukturen bezeichnet werden könnten. Keine Reliefstrukturen im vorliegenden Sinne sind Buntstrukturen, wie Beugungsgitter, Subwellenlängengitter oder geblazte Gitter, welche weißes Licht wellenlängenselektiv filtern, beugen und/oder reflektieren und ihren eigenen Farbeindruck erzeugen. In Ausgestaltungen kann der Träger ein Teil des Sicherheitselements sein. In anderen Ausgestaltungen wird das Sicherheitselement vom Träger entfernt, beispielsweise bei einem Übertragen des Sicherheitselements vom Träger auf ein Zielsubstrat.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem erfindungsgemäßen Sicherheitselement,
- Fig. 2: schematisch einen Ausschnitt des Sicherheitselements der Fig. 1 im Querschnitt,
- Fig. 3: eine Aufsicht auf einen Ausschnitt des Sicherheitselements der Fig. 1,
- Fig. 4: eine Abwandlung der Ausgestaltung der Figuren 2 und 3, bei der die Farbbeschichtung der höher liegenden Mikrospiegelanordnung alternierend streifenförmige Aussparungen und gleich große, streifenförmige stehengelassene Bereiche aufweist,
- Fig. 5: in (a) bis (d) einige vorteilhafte Folienaufbauten erfindungsgemäßer Sicherheitselemente,
- Fig. 6: ein erfindungsgemäßes Sicherheitselement mit einem zusätzlich Bereich mit einer farblosen Negativkennzeichnung, und
- Fig. 7: ein erfindungsgemäßes Sicherheitselement mit einem zusätzlich Bereich mit einer farbigen Negativkennzeichnung.

Die Erfindung wird nun am Beispiel von Sicherheitselementen für Banknoten erläutert. Figur 1 zeigt dazu eine schematische Darstellung einer Banknote 10 mit einem erfindungsgemäßen optisch variablen Sicherheitselement 12 in Form eines aufgeklebten Transferelements. Es versteht sich allerdings, dass die Erfindung nicht auf Transferelemente und Banknoten beschränkt ist, sondern bei allen Arten von Sicherheitselementen eingesetzt werden kann, beispielsweise bei Etiketten auf Waren und Verpackungen oder bei der Absicherung von Dokumenten, Ausweisen, Pässen, Kreditkarten, Gesundheitskarten und dergleichen. Bei Banknoten und ähnlichen Dokumenten kommen neben Transferelementen (wie Patch mit oder ohne eigene Trägerschicht) beispielsweise auch Sicherheitsfäden oder Sicherheitsstreifen in Betracht.

Das in Fig. 1 gezeigte Sicherheitselement 12 ist selbst sehr flach ausgebildet, vermittelt dem Betrachter aber dennoch den dreidimensionalen Eindruck eines sich scheinbar aus der Ebene der Banknote 10 herauswölbenden Motivs 14, das mit einer ersten Farbe, beispielsweise Blau, erscheint. Das Motiv 14 kann beispielsweise eine Wertzahl, ein Portrait oder ein anderes graphisches Motiv darstellen. Innerhalb des blauen Motivs 14 ist in einem Teilbereich 16 ein Bewegungseffekt in einer zweiten Farbe sichtbar, beispielsweise ein roter Teilbereich 16, in dem sich ein heller Balken beim Kippen der Banknote 10 entlang des Teilbereichs auf und ab zu bewegen scheint und einen sogenannten Rolling-Bar-Effekt erzeugt. Als eine wesentliche Besonderheit sind die Bereiche unterschiedlicher Farbe (Rot bzw. Blau) und unterschiedlicher Effekte (dreidimensionales Motiv bzw. laufender Balken) dabei exakt zueinander gepassert. Diese Passerung wird daher nachfolgend auch als Farbe-zu-Effekt-Passerung bezeichnet.

Der besondere Aufbau erfindungsgemäßer optisch variabler Sicherheitselemente wird nun mit Bezug auf die Figuren 2 und 3 näher erläutert, wobei Fig. 2 einen Ausschnitt des Sicherheitselements 12 schematisch im Querschnitt und Fig. 3 zur Illustration des visuellen Erscheinungsbilds eine Aufsicht auf einen Ausschnitt des Sicherheitselements 12 zeigt.

Mit Bezug zunächst auf den Querschnitt der Fig. 2 enthält das Sicherheitselement 12 einen flächigen Träger 18, dessen Flächenausdehnung eine x-y-Ebene und eine darauf senkrecht stehende z-Achse definiert.

Auf dem Träger 18 ist ein mehrfarbiger reflektiver Flächenbereich 20 angeordnet, der zwei Prägestrukturbereiche 24, 34 enthält, die in z-Richtung in zwei bestimmten, unterschiedlichen Höhenstufen bezogen auf den flächigen Träger 20 angeordnet sind. Die Prägestrukturbereiche stellen im Ausführungsbeispiel jeweils Mikrospiegelprägungen bzw. Mikrospiegelanordnungen 24, 34 dar, welche jeweils aus einer Vielzahl von gegen die x-y-Ebene geneigten Mikrospiegeln gebildet sind. Die lokalen Neigungswinkel der Mikrospiegel sind dabei gerade so gewählt, dass die Reliefstruktur der Mikrospiegelanordnungen 24, 34 nach der Farbbeschichtung ein gewünschtes optisches Erscheinungsbild erzeugen, beispielsweise den herausgewölbten dreidimensionalen Eindruck des Motivs 14 oder den Rolling-Bar-Effekt des Teilbereichs 16. Die unterschiedlichen Höhenstufen sind durch die unterschiedlichen Höhen H₁, H₂ der Grundflächen der Mikrospiegelanordnungen 24, 34 über dem Träger 18 gegeben.

Zur Erzeugung eines visuellen Kontrasts der gewünschten Farbwirkung sind die Mikrospiegelanordnungen 24, 34 jeweils mit einer Farbbeschichtung 26, 36 versehen, die bei der Betrachtung von oben für den Betrachter 40 den unterschiedlichen Farbeindruck der Mikrospiegelanordnungen erzeugen. Im Ausführungsbeispiel ist die Mikrospiegelanordnung 24 mit einer roten lasierenden Farbe 26 beschichtet, während die Mikrospiegelanordnung 34 mit einer blauen lasierenden Farbe 36 beschichtet ist. Abschnitte 26o der Farbbeschichtung 26 liegen in z-Richtung unter der Aussparung 42 also offen. In z-Richtung unter der oberen Farbbeschichtung 36 liegt ein verdeckter Abschnitt 26v der unteren Farbbeschichtung 26. Für den Betrachter 40 treten in einem Betrachtungswinkel die untere Farbbeschichtung 26 mit Anteilen des verdeckten Abschnittes 26v und des offenliegenden Abschnittes 26o in ihrem Farbeindruck in Erscheinung. Die wirksame Fläche kann somit vergrößert werden. Je kleiner die Aussparung 42 ist (oder mehrere solcher Aussparungen sind), desto größer ist prozentual die Erhöhung. Insbesondere sollte die Ausrichtung der zu den Anteilen der offenen und verdeckten Abschnitte 26o und 26v gehörigen Mikrospiegel aufeinander abgestimmt sein. Im gezeigten Beispiel ist die Ausrichtung beispielsweise identisch.

Die Mikrospiegelanordnungen 24, 34 sind jeweils in eine transparente Prägelackschicht 22, 32 eingeprägt und nach dem Aufbringen und gegebenenfalls Strukturieren der jeweiligen Farbbeschichtung 26, 36 mit einer transparenten Decklackschicht 28 bzw. 38 eingeebnet. Die Decklackschichten weisen im Wesentlichen denselben Brechungsindex wie die Prägelackschichten 22, 32 auf, so dass die Mikrospiegel in Bereichen ohne Farbbeschichtung aufgrund des fehlenden Brechungsindexunterschieds zwischen Prägelackschicht und Decklackschicht visuell nicht in Erscheinung treten.

Das Sicherheitselement 12 ist für eine Betrachtung von oben - insbesondere aus einer von der z-Richtung verschiedenen Betrachtungsrichtung - ausgelegt, so dass die weiter vom Betrachter 40 entfernte Mikrospiegelanordnung 24 als die tiefer liegende Mikrospiegelanordnung und die näher am Betrachter 40 liegende Mikrospiegelanordnung 34 als die höher liegende Mikrospiegelanordnung bezeichnet wird.

Die beiden Mikrospiegelanordnungen 24, 34 sind im Ausführungsbeispiel im gesamten Flächenbereich 20 des Sicherheitselements 12 übereinander angeordnet. Im Teilbereich 16 weist die Farbbeschichtung 36 der höher liegenden Mikrospiegelanordnung 34 eine großflächige Aussparung 42, beispielsweise in Form eines 5 mm breiten und 2 cm langen gekrümmten Streifens auf. Im Bereich der Aussparung 42 entfalten die Mikrospiegel der Mikrospiegelanordnung 34 durch den fehlenden Brechungsindexunterschied zwischen den Lackschichten 32, 38 keine optische Wirkung, so dass der Betrachter 40 durch diese Lackschichten hindurch auf die tiefer liegende Mikrospiegelanordnung 24 mit ihrer roten Farbbeschichtung 26 blickt. Außerhalb der Aussparung 42 wird der visuelle Eindruck des Flächenbereichs 20 dagegen von der höher liegenden Mikrospiegelanordnung 34 mit ihrer blauen Farbbeschichtung 36 bestimmt.

Wie in Fig. 3 illustriert, nimmt der Betrachter daher außerhalb der Aussparung 42 das von der Mikrospiegelanordnung 34 erzeugte, blaue Motiv 14 wahr, während innerhalb der Aussparung 42, im Teilbereich 16, der rote Rolling-Bar-Effekt in Erscheinung tritt, bei dem beim Kippen der Banknote 10 ein heller Balken 16-A in Pfeilrichtung 16-B hin- und her zu laufen scheint. Der Höhenunterschied der beiden Mikrospiegelanordnungen 24, 34 liegt im Bereich von einigen Mikrometern oder einigen zehn Mikrometern und ist für den Betrachter 40 daher nicht wahrnehmbar. Die beiden verschiedenfarbigen Motive und die unterschiedlichen Effekte 14,16 scheinen daher für den Betrachter 40 in exaktem Passer nebeneinander angeordnet zu sein.

Figur 4 zeigt eine Abwandlung der Ausgestaltung der Figuren 2 und 3, bei der die Farbbeschichtung 36 der höher liegenden Mikrospiegelanordnung 34 alternierend streifenförmige Aussparungen 42 und gleich große, streifenförmige stehengelassene Bereiche aufweist. Im Ausführungsbeispiel der Fig. 4 sind die lokalen Neigungswinkel der Mikrospiegel der Mikrospiegelanordnungen 24, 34 so gewählt, dass die Mikrospiegelanordnungen jeweils einen Rolling-Bar-Effekt mit zueinander entgegengesetzter Laufrichtung erzeugen. Beim Kippen des Sicherheitselements sieht der Betrachter in den Teilbereichen 14, in denen die blaue Farbbeschichtung 36 stehengelassen wurde, einen blauen Rolling-Bar-Effekt und in den Aussparungen der Teilbereichen 16 in exaktem Passer hierzu einen roten Rolling-Bar-Effekt. Die blauen Balken 14-A und die roten Balken 16-A bewegen sich dabei für den Betrachter jeweils in entgegengesetzte Richtung, wie in Fig. 4 illustriert.

Einige vorteilhafte Folienaufbauten erfindungsgemäßer Sicherheitselemente sind in Fig. 5 dargestellt. Bei dem Sicherheitselement 50 der Fig. 5(a) ist auf den beiden gegenüberliegenden Seiten einer transparenten PET-Trägerfolie 18 jeweils eine transparente Prägelackschicht 22, 32 mit der gewünschten Mikrospiegelprägung 24, 34, der Farbbeschichtung 26, 36 und der transparenten Decklackschicht 28, 38 angeordnet. Das Sicherheitselement 50 ist für Betrachtung von der Seite der Farbbeschichtung 36 ausgelegt, so dass die Farbbeschichtung 36 der höher liegenden Mikrospiegelanordnung 34 mit großflächigen Aussparungen 42 versehen ist, in denen der Betrachter auf die tiefer liegende Mikrospiegelanordnung 24 mit der Farbbeschichtung 26 blickt.

Das Sicherheitselement 52 der Fig. 5(b) weist den bereits bei Fig. 2 beschriebenen Schichtaufbau auf. Beide Mikrospiegelprägungen 24, 34 sind auf derselben Seite der Trägerfolie 18 angeordnet, die bei dieser Ausgestaltung nicht transparent sein muss. Auf der Trägerfolie sind in dieser Reihenfolge die erste Prägelackschicht 22 mit der ersten, tiefenliegenden Mikrospiegelprägung 24, die erste Farbbeschichtung 26, die erste transparente Deckschicht 28, die zweite, transparente Prägelackschicht 32 mit der zweiten, höher liegenden Mikrospiegelprägung 34, die zweite Farbbeschichtung 36 und die zweite transparente Deckschicht 38 angeordnet. Das Sicherheitselement 52 ist für Betrachtung von der Seite der Farbbeschichtung 36 ausgelegt, so dass die Farbbeschichtung 36 der höher liegenden Mikrospiegelanordnung 34 mit großflächigen Aussparungen 42 versehen ist, in denen der Betrachter auf die tiefer liegende Mikrospiegelanordnung 24 mit der Farbbeschichtung 26 blickt.

Nicht separat figürlich dargestellt sind weitere Varianten von Fig. 5b. Eine transparente Folie kann auch oberhalb der weiteren Schichten 22, 26, 28 und 32, 36, 38 angeordnet sein. Die transparente Folie kann die Trägerfolie 18 des Sicherheitselements sein, eine weitere Trägerfolie sein oder als Schutz-folie dienen. Die Reihenfolge der weiteren Schichten 22, 26, 28 und 32, 36, 38 kann unverändert sein. Alternativ kann die erste Prägelackschicht 22 ober-halb der ersten Deckschicht 28 liegen und/oder die zweite Prägelackschicht 32 oberhalb der zweiten Deckschicht 38 liegen. Unterhalb der oben angeordneten transparenten Folie 18 folgen somit beispielsweise die weiteren Schichten in der Reihenfolge 32, 36, 38, 22, 26, 28.

Unabhängig von der Lage der Trägerfolie 18 sind ausgehend von Fig. 5b folgende Varianten möglich. Die Farbbeschichtung 26 und die Deckschicht 28 und /oder die Farbbeschichtung 36 und die Deckschicht 38 können durch eine Farbbeschichtung 26 bzw. 36 mit - insbesondere ebener - oberer Oberfläche gebildet sein. Die Farbbeschichtung 26 und/ oder 36 umfasst eine reflektierende Teilschicht (wie Metallisierung), welche mit beiden Oberflächen ihrer Reliefstruktur folgt, sowie eine Teilschicht mit lasierender Farbe, dessen untere Oberfläche der Reliefstruktur folgt, während die obere Oberfläche der lasierenden Farbteilschicht der Reliefstruktur nicht folgt, vorzugsweise eben ausgebildet ist. In einer weiteren Variante bildet eine obere, farbig lasierende Teilschicht der unteren Farbbeschichtung 26 in Fig. 5b die untere Deckschicht 28 und zugleich die obere Prägelackschicht 32. Die Farbbeschichtung 26 umfasst vorzugsweise wiederum eine reflektierende Teilschicht (wie Metallisierung), welche mit beiden Oberflächen ihrer Reliefstruktur folgt. Eine lasierend gefärbte Teilschicht, vorzugsweise eine Prägelackschicht, der Farbbeschichtung 26 folgt mit seiner unteren Oberfläche der unteren Reliefstruktur 24 und mit seiner oberen Oberfläche der oberen Reliefstruktur 34. In einer noch weitergehenden Variante umfasst die untere Farbbeschichtung zumindest (oder genau) drei Teilschichten, eine reflektierende Teilschicht, eine ausgleichende Teilschicht und eine Teilschicht mit lasierender Farbe, vorzugsweise gefärbter Prägelack. Die reflektierende Teilschicht folgt mit einer (bzw. beiden) Oberfläche(n) der zweiten, unteren Reliefstruktur 24 und die farbig lasierende Teilschicht folgt mit ihrer Oberseite der ersten, oberen Reliefstruktur 34.

In anderen Gestaltungen können bei der Herstellung des Sicherheitselements auch zwei Folien 18-A, 18-B eingesetzt werden, die jeweils separat mit einer der Mikrospiegelstrukturen 22-28 bzw. 32-38 versehen und dann geeignet zusammenkaschiert werden.

Beim dem Sicherheitselement 54 der Fig. 5(c) werden die beiden Trägerfolien 18-A, 18-B so zusammenkaschiert, dass die Mikrospiegelstrukturen 22-28 bzw. 32-38 innen liegen. Die Kaschierung 56 kann eine Kaschierfolie umfassen oder auch nur durch einen Kaschierkleber gebildet sein. Bei dieser Gestaltung kann eine oder beide der Trägerfolien 18-A, 18-B nach dem Kaschieren abgezogen werden, um das Sicherheitselement 54 möglichst dünn auszubilden. Insbesondere bei Verwendung einer Kaschierfolie können sogar beide Trägerfolien 18-A, 18-B abgezogen werden, da die Stabilität des Sicherheitselements 54 durch die Kaschierfolie, die dann als flächiger Träger des Sicherheitselements wirkt, gewährleistet ist. Auch das Sicherheitselement 54 ist für Betrachtung von der Seite der Farbbeschichtung 36 ausgelegt, so dass die Farbbeschichtung 36 der höher liegenden Mikrospiegelanordnung 34 mit großflächigen Aussparungen 42 versehen ist, in denen der Betrachter auf die tiefer liegende Mikrospiegelanordnung 24 mit der Farbbeschichtung 26 blickt.

Beim Sicherheitselement 58 der Fig. 5(d) sind die Trägerfolien 18-A, 18-B so zusammenkaschiert, dass eine Mikrospiegelstruktur 22-28 innen und die andere Mikrospiegelstruktur 32-38 außen liegt. Die Kaschierung 56 kann eine Kaschierfolie umfassen oder nur durch einen Kaschierkleber gebildet sein. Die außen liegende Trägerfolie 18-A kann nach dem Kaschieren abgezogen werden, um das Sicherheitselement 58 möglichst dünn auszubilden. Die großflächigen Aussparungen 42 sind auch hier in der Farbbeschichtung 36 der höher liegenden Mikrospiegelanordnung 34 vorgesehen, um dem Betrachter den Blick auf die tiefer liegende Mikrospiegelanordnung 24 mit der Farbbeschichtung 26 zu ermöglichen.

Eine weitere, in den Figuren nicht gezeigte Variante besteht schließlich darin, die Trägerfolien so zusammen zu kaschieren, dass beide Mikrospiegelstrukturen 22-28 bzw. 32-38, 42 außen liegen.

Wie weiter oben bereits genauer erläutert, können die Farbbeschichtungen 26, 36 nicht nur durch lasierende Farben, sondern beispielsweise auch durch Metallisierungen, durch Dünnfilmaufbauten, durch mit einer Metallisierung hinterlegte lasierende Farben, durch Lumineszenzfarben mit metallischer Verspiegelung, durch Strukturfarben oder durch Nanopartikelfarben gebildet sein.

Wie ebenfalls bereits dargelegt, ist die Trägerfolie 18 ein optionales Element. Sie kann also in jeder der gezeigten, genannten oder folgenden Varianten entfallen. Beispielsweise kann die Trägerfolie 18 in Fig. 5(b), die Trägerfolie(n) 18-A/B in Fig. 5(c) oder die Trägerfolie 18-A in Fig. 5d vor (bzw. nach) einem Aufbringen des Sicherheitselementes auf ein Zielsubstrat entfernt werden. Eine nicht dargestellte Ablöseschicht, die zwischen der Trägerfolie und den weiteren Schichten liegt, wird in solchen Ausgestaltungen vorgesehen.

Die erfindungsgemäßen Sicherheitselemente können zusätzlich auch Bereiche mit Negativkennzeichnungen, beispielsweise einer Negativschrift enthalten, wie anhand der Figuren 6 und 7 illustriert. Zur Vereinfachung sind in diesen Figuren nur die Mikrospiegelstrukturen 22-28 und 32-38 ohne Trägerfolien oder weitere Schichten des Schichtaufbaus dargestellt.

Das Sicherheitselement 60 der Fig. 6 ist dabei grundsätzlich wie das Sicherheitselement 12 der Fig. 2 aufgebaut, insbesondere enthält die Farbbeschichtung 36 der höher liegenden Mikrospiegelanordnung 34 in Teilbereichen 16 Aussparungen 42, die über beschichteten Bereichen 26 der tiefer liegenden Mikrospiegelanordnung 24 angeordnet sind und die oben beschriebene Farbe-zu-Effekt-Passerung erzeugen. Zusätzlich enthält das Sicherheitselement 60 auch Teilbereiche 62, in denen die Farbbeschichtungen 26, 36 beider Mikrospiegelanordnungen 24, 34 ausgespart (Aussparungen 44 bzw. 42) sind, so dass das Sicherheitselement 60 in diesen Bereichen keinen der Farbeindrücke der beiden Farbbeschichtungen zeigt.

Die Form der Teilbereiche 62 bildet ein Negativkennzeichen, insbesondere eine Negativschrift, welche bei einer zumindest transluzenten Ausgestaltung der weiteren Schichten des Sicherheitselements besonders gut im Durchlicht erkennbar ist. In den Teilbereichen 62 sind die Aussparungen 44 der Farbbeschichtung 26 der tiefer liegenden Mikrospiegelanordnung 24 mit einer etwas größeren Fläche ausgebildet als die zugehörigen Aussparungen 42 in der Farbbeschichtung 36, um Registerschwankungen zwischen den beiden Prägestrukturen 24, 34 aufzufangen. Die Linienstärken der übereinander liegenden Aussparungen 42, 44 sind größer als 100 µm, insbesondere größer als 300 µm, um eine gute Erkennbarkeit der Negativkennzeichen zu gewährleisten.

Auch farbige Negativkennzeichen können vorgesehen sein, wie anhand des Sicherheitselements 70 der Fig. 7 illustriert. Bei diesem Ausführungsbeispiel besteht die Farbbeschichtung 26 der tiefer liegenden Mikrospiegelanordnung 24 aus einer mit einer Metallisierung 72 hinterlegten lasierenden Farbe 74. In den Teilbereichen 16 liegen die Aussparungen 42 der Farbbeschichtung 36 wie bei Fig. 6 über vollständig beschichteten Bereichen 26 der tiefer liegenden Mikrospiegelanordnung 24, so dass sich in diesen Teilbereichen die bereits beschriebene Farbe-zu-Effekt-Passerung ergibt.

Zusätzlich enthält das Sicherheitselement 70 Teilbereiche 76, in denen neben der Farbbeschichtung 36 der höher liegenden Mikrospiegelanordnung 34 auch die Metallisierung 72 der Farbbeschichtung 26 der tiefer liegenden Mikrospiegelanordnung 24 ausgespart ist, die lasierende Farbe 74 aber erhalten ist. Während das Sicherheitselement 70 in den Teilbereichen 16 durch die Metallisierung 72 farbig und opak erscheint, sind die Teilbereiche 76 aufgrund der dort fehlenden Metallisierung 72 farbig und transluzent. Die Form der Teilbereiche 76 bildet somit ein farbiges Negativkennzeichen, insbesondere eine farbige Negativschrift, welche bei einer zumindest transluzenten Ausgestaltung der weiteren Schichten des Sicherheitselements besonders gut im Durchlicht erkennbar ist. Auch bei dem Ausführungsbeispiel der Fig. 7 sind die Aussparungen in der Metallisierung 72 vorteilhaft mit einer etwas größeren Fläche ausgebildet als die Aussparungen 42 in der Farbbeschichtung 36, um Registerschwankungen aufzufangen. Auch sind die Liruenstärken der übereinanderliegenden Aussparungen vorzugsweise größer als 100 µm, insbesondere größer als 300 µm, um eine gute Erkennbarkeit der farbigen Negativkennzeichen zu gewährleisten.

### Bezugszeichenliste

- 10: Banknote
- 12: Sicherheitselement
- 14: herauswölbendes Motiv
- 16: Teilbereich
- 16-A: heller Balken
- 16-B: Bewegungsrichtung
- 18: Träger
- 18-A, 18-B: Trägerfolien
- 20: reflektiver Flächenbereich
- 22: Prägelackschicht
- 24: Mikrospiegelanordnung
- 26: Farbbeschichtung
- 26o: offenliegender Abschnitt der unteren Farbbeschichtung
- 26v: verdeckter Abschnitt der unteren Farbbeschichtung
- 28: Decklackschicht
- 32: Prägelackschicht
- 34: Mikrospiegelanordnung
- 36: Farbbeschichtung
- 38: Decklackschicht
- 40: Betrachter
- 42: großflächige Aussparung
- 44: Aussparungen
- 50, 52, 54: Sicherheitselement
- 56: Kaschierung
- 58: Sicherheitselement
- 60: Sicherheitselement
- 62: Teilbereich mit Negativkennzeichen
- 70: Sicherheitselement
- 72: Metallisierung
- 74: lasierende Farbschicht

## Patentansprüche

1. Optisch variables Sicherheitselement mit einem mehrfarbig reflektiven Flächenbereich, dessen Flächenausdehnung eine darauf senkrecht stehende z-Richtung definiert, wobei
- der mehrfarbig reflektive Flächenbereich eine obere und eine untere Reliefstruktur (34, 24) enthält, die in z-Richtung in unterschiedlichen Höhenstufen angeordnet sind,
- die beiden Reliefstrukturen respektive mit einer oberen und einer unterschiedlichen unteren Farbbeschichtung (36, 26) versehen sind,
- die beiden Reliefstrukturen in einem Überlappungsbereich überlappen,
- die obere Farbbeschichtung im Überlappungsbereich eine Aussparung (42) aufweist, so dass
in z-Richtung unter der oberen Farbbeschichtung (36) ein verdeckter Abschnitt (26v) der unteren Farbbeschichtung (26) und
in z-Richtung unter der Aussparung (42) ein offenliegender Abschnitt (26o) der unteren Farbbeschichtung (26) angeordnet ist,
- wobei in einem Betrachtungswinkel die untere Farbbeschichtung (26) mit Anteilen des verdeckten Abschnittes (26v) und des offenliegenden Abschnittes (26o) in ihrem Farbeindruck in Erscheinung tritt,
**dadurch gekennzeichnet, dass**
die Reliefstrukturen Mikrospiegelanordnungen sind, die eine Vielzahl gerichteter Mikrospiegel umfassen, wobei die jeweilige Farbbeschichtung erst betrachtungswinkelabhängig farbig reflektierend in Erscheinung tritt.

2. Sicherheitselement nach Anspruch 1, **dadurch gekennzeichnet, dass** der in Erscheinung tretende Anteil des verdeckten Abschnittes mehr als 2,5%, vorzugsweise mehr als 5%, der in Erscheinung tretenden Fläche bildet.

3. Sicherheitselement nach einem der Ansprüche 1 oder 2, **dadurch gekennzeichnet, dass** die obere Farbbeschichtung mehrere Aussparungen aufweist.

4. Sicherheitselement nach einem der Ansprüche 1 bis 3, **dadurch gekennzeichnet, dass** die Abmessungen der Aussparung im Überlappungsbereich mehr als 140 µm, insbesondere mehr als 200 µm oder sogar mehr als 500 µm betragen.

5. Sicherheitselement nach Anspruch 4, **dadurch gekennzeichnet, dass** der in Erscheinung tretende Anteil des verdeckten Abschnittes zwischen 2,5% und 12%, vorzugsweise zwischen 4% und 10%, der in Erscheinung tretenden Fläche bildet.

6. Sicherheitselement nach einem der Ansprüche 1 bis 3, **dadurch gekennzeichnet, dass** die obere Farbbeschichtung als regelmäßiges oder unregelmäßiges Raster mit Rasterelementen und Rasterzwischenräumen als die Aussparungen ausgebildet ist, wobei die die Abmessungen der Rasterelemente (52) und/oder der Rasterzwischenräume (54) zumindest in einer Richtung unterhalb von 140 µm liegen.

7. Sicherheitselement nach Anspruch 6, **dadurch gekennzeichnet, dass** der in Erscheinung tretende Anteil des verdeckten Abschnittes zwischen 10% und 90%, vorzugsweise zwischen 25 und 75%, der in Erscheinung tretenden Fläche bildet.

8. Sicherheitselement nach einem der Ansprüche 1 bis 7, **dadurch gekennzeichnet, dass** der mehrfarbig reflektive Flächenbereich - insbesondere zumindest eine der beiden Reliefstrukturen, die Differenz der Höhenstufen und/oder zumindest eine der Farbbeschichtungen - angepasst ist, um den für den Betrachter in dem Betrachtungswinkel sichtbaren Anteil des verdeckten Abschnittes der unteren Farbbeschichtung zu erhöhen.

9. Sicherheitselement nach einem der Ansprüche 1 bis 8, **dadurch gekennzeichnet, dass** in einer regelmäßigen Struktur von Reliefelementen, Mikrospiegeln, zumindest ein Reliefelement in der Reliefebene verschoben, in z-Richtung verschoben, in seiner Größe angepasst oder in seiner Form angepasst ist.

10. Sicherheitselement nach einem der Ansprüche 1 bis 9, **dadurch gekennzeichnet, dass** der mehrfarbig reflektive Flächenbereich - insbesondere eine Reflektivität der oberen Reliefstruktur oder zumindest eine der Farbbeschichtungen - angepasst ist, um mehr reflektierbares Licht für den verdeckten Abschnitt bereit zu stellen.

11. Sicherheitselement nach wenigstens einem der Ansprüche 1 bis 10, **dadurch gekennzeichnet, dass** die Prägestrukturbereiche jeweils durch eine maximale Ganghöhe charakterisiert sind und der Abstand benachbarter Höhenstufen in z-Richtung größer als die maximale Ganghöhe des tiefer liegenden Prägestrukturbereichs ist, bevorzugt zwischen 150% und 750%, besonders bevorzugt zwischen 200% und 500% der maximalen Ganghöhe des tiefer liegenden Prägestrukturbereichs liegt.

12. Sicherheitselement nach wenigstens einem der Ansprüche 1 bis 11, **dadurch gekennzeichnet, dass** die Farbbeschichtungen durch lasierende Farben, durch Metallisierungen, Dünnschichtaufbauten, durch mit einer Metallisierung hinterlegte lasierende Farben, durch Lumineszenzfarben mit einer metallischen Verspiegelung, durch Strukturfarben und/oder durch Nanopartikelfarben gebildet sind.

13. Sicherheitselement nach wenigstens einem der Ansprüche 1 bis 12, **dadurch gekennzeichnet, dass** in zumindest einem Teil des Merkmalsbereichs für den Betrachter betrachtungswinkelabhängig entweder die Farbbeschichtung (36) der oberen Reliefstruktur (24) oder die Farbbeschichtung (26) der unteren Reliefstruktur (34) in Erscheinung tritt.

14. Datenträger mit einem optisch variablen Sicherheitselement nach wenigstens einem der Ansprüche 1 bis 13.

15. Verfahren zum Herstellen eines optisch variablen Sicherheitselements nach wenigstens einem der Ansprüche 1 bis 14, bei dem
- ein Träger bereitgestellt wird, dessen Flächenausdehnung eine x-y-Ebene und eine darauf senkrecht stehende z-Achse definiert,
- der Träger mit einem mehrfarbigen reflektiven Flächenbereich versehen wird, der mit zumindest zwei Reliefstrukturen ausgebildet wird, die in z-Richtung in unterschiedlichen Höhenstufen bezogen auf den flächigen Träger angeordnet werden,
- die Reliefstrukturen jeweils mit einer Farbbeschichtung versehen werden, die einen unterschiedlichen Farbeindruck erzeugen, und
- die beiden Reliefstrukturen überlappend ausgebildet werden,
- wobei die obere Farbbeschichtung im Überlappungsbereich eine Aussparung aufweist, so dass
in z-Richtung unter der oberen Farbbeschichtung ein verdeckter Abschnitt der unteren Farbbeschichtung und
in z-Richtung unter der Aussparung ein offenliegender Abschnitt der unteren Farbbeschichtung angeordnet ist, und
die Reliefstrukturen Mikrospiegelanordnungen sind, die eine Vielzahl gerichteter Mikrospiegel umfassen, wobei die jeweilige Farbbeschichtung erst betrachtungswinkelabhängig farbig reflektierend in Erscheinung tritt, und
in einem Betrachtungswinkel die untere Farbbeschichtung mit Anteilen des verdeckten Abschnittes und des offenliegenden Abschnittes in seinem Farbeindruck in Erscheinung tritt.

## Claims

1. Optically variable security element having a polychromatically reflective surface region, the planar extent of which defines a z-direction perpendicular thereto, wherein
- the polychromatically reflective surface region contains an upper relief structure and a lower relief structure (34, 24) arranged at different levels in the z-direction,
- the two relief structures are each provided with an upper colour coating and a different lower colour coating (36, 26),
- the two relief structures overlap in an overlap region,
- the upper colour coating has a cutout (42) in the overlap region such that
a concealed portion (26v) of the lower colour coating (26) is arranged under the upper colour coating (36) in the z-direction and
an exposed portion (26o) of the lower colour coating (26) is arranged under the cutout (42) in the z-direction,
- wherein, at an observation angle, the lower colour coating (26) becomes visible with components of the concealed portion (26v) and the exposed portion (26o) in its colour impression, **characterized in that**
the relief structures are micromirror arrangements which comprise a multiplicity of directed micromirrors, wherein the respective colour coating only becomes visible in chromatically reflective fashion depending on the observation angle.

2. Security element according to Claim 1, **characterized in that** the part of the concealed portion becoming visible forms more than 2.5%, preferably more than 5%, of the area becoming visible.

3. Security element according to any of Claims 1 and 2, **characterized in that** the upper colour coating has a plurality of cutouts.

4. Security element according to any of Claims 1 to 3, **characterized in that** the dimensions of the cutout in the overlap region are more than 140 µm, in particular more than 200 µm or even more than 500 µm.

5. Security element according to Claim 4, **characterized in that** the part of the concealed portion becoming visible forms between 2.5% and 12%, preferably between 4% and 10%, of the area becoming visible.

6. Security element according to any of Claims 1 to 3, **characterized in that** the upper colour coating is formed as a regular or irregular raster with raster elements and raster interspaces as the cutouts, with the dimensions of the raster elements (52) and/or raster interspaces (54) being below 140 µm in at least one direction.

7. Security element according to Claim 6, **characterized in that** the part of the concealed portion becoming visible forms between 10% and 90%, preferably between 25 and 75%, of the area becoming visible.

8. Security element according to any of Claims 1 to 7, **characterized in that** the polychromatically reflective surface region - in particular at least one of the two relief structures, the difference of the levels and/or at least one of the colour coatings - is adjusted to increase the part of the concealed portion of the lower colour coating visible to the observer at the observation angle.

9. Security element according to any of Claims 1 to 8, **characterized in that** in a regular structure of relief elements, micromirrors, at least one relief element is displaced in the relief plane, displaced in the z-direction, adapted in terms of its size or adapted in terms of its shape.

10. Security element according to any of Claims 1 to 9, **characterized in that** the polychromatically reflective surface region - in particular a reflectivity of the upper relief structure or at least one of the colour coatings - is adjusted in order to provide more reflectable light to the concealed portion.

11. Security element according to at least one of Claims 1 to 10, **characterized in that** the embossed structure regions are each **characterized by** a maximum pitch and the spacing of adjacent levels in the z-direction is greater than the maximum pitch of the embossed structure region located further down, preferably is between 150% and 750%, particularly preferably between 200% and 500% of the maximum pitch of the embossed structure region located further down.

12. Security element according to at least one of Claims 1 to 11, **characterized in that** the colour coatings are formed by transparent inks, by metallizations, thin-film structures, by transparent inks deposited with a metallization, by luminescent inks with a metallic reflection, by textured inks and/or by nanoparticle inks.

13. Security element according to at least one of Claims 1 to 12, **characterized in that** in at least one part of the feature region either the colour coating (36) of the upper relief structure (24) or the colour coating (26) of the lower relief structure (34) becomes visible to the observer depending on the observation angle.

14. Data carrier having an optically variable security element according to at least one of Claims 1 to 13.

15. Method for producing an optically variable security element according to at least one of Claims 1 to 14, wherein
- a carrier is provided, the planar extent of which defines an xy-plane and a z-axis perpendicular thereto,
- the carrier is provided with a polychromatically reflective surface region which is formed with at least two relief structures arranged at different levels in the z-direction in relation to the flat carrier,
- the relief structures are each provided with a colour coating which generates a different colour impression, and
- the two relief structures are formed in overlapping fashion,
- wherein the upper colour coating has a cutout in the overlap region such that
a concealed portion of the lower colour coating is arranged under the upper colour coating in the z-direction and
an exposed portion of the lower colour coating is arranged under the cutout in the z-direction, and
the relief structures are micromirror arrangements which comprise a multiplicity of directed micromirrors, wherein the respective colour coating only becomes visible in chromatically reflective fashion depending on the observation angle, and,
at an observation angle, the lower colour coating becomes visible with components of the concealed portion and the exposed portion in its colour impression.

## Revendications

1. Élément de sécurité optiquement variable pourvu d'une surface réfléchissante multicolore dont l'extension de surface définit une direction z perpendiculaire à celui-ci,
- la zone de surface réfléchissante multicolore contenant des structures en relief supérieure et inférieure (34, 24) qui sont disposées à différents niveaux en hauteur dans la direction z,
- les deux structures en relief étant chacune pourvues d'un revêtement supérieur et d'un revêtement de couleur inférieur différent (36, 26),
- les deux structures en relief se chevauchant dans une zone de chevauchement,
- le revêtement de couleur supérieur comportant un évidement (42) dans la zone de chevauchement de sorte que
une portion recouverte (26v) du revêtement de couleur inférieur (26) est disposée au-dessous du revêtement de couleur supérieur (36) dans la direction z et
une portion exposée (26o) du revêtement de couleur inférieur (26) est disposée au-dessous de l'évidement (42) dans la direction z,
- le revêtement de couleur inférieur (26) apparaissant avec des parties de la portion recouverte (26v) et de la portion exposée (26o) dans leur impression de couleur suivant un angle d'observation, **caractérisé en ce que**
les structures en relief sont des agencements de micro-miroirs qui comprennent un grand nombre de micro-miroirs directionnels, le revêtement de couleur respectif n'apparaissant que sous forme de couleur réfléchissante en fonction de l'angle d'observation.

2. Élément de sécurité selon la revendication 1, **caractérisé en ce que** la partie de la portion recouverte qui apparaît forme plus de 2,5 %, de préférence plus de 5 %, de la surface qui apparaît.

3. Élément de sécurité selon l'une des revendications 1 ou 2, **caractérisé en ce que** le revêtement de couleur supérieur comporte une pluralité d'évidements.

4. Élément de sécurité selon l'une des revendications 1 à 3, **caractérisé en ce que** les dimensions de l'évidement dans la zone de chevauchement sont supérieures à 140 um, notamment supérieures à 200 um voire supérieures à 500 µm.

5. Élément de sécurité selon la revendication 4, **caractérisé en ce que** la partie de la portion recouverte qui apparaît forme entre 2,5 % et 12 %, de préférence entre 4 % et 10 %, de la surface qui apparaît.

6. Élément de sécurité selon l'une des revendications 1 à 3, **caractérisé en ce que** le revêtement de couleur supérieur est conçu sous la forme d'une trame régulière ou irrégulière comprenant des éléments de trame et des espaces de trame intermédiaires en tant qu'évidements, les dimensions des éléments de trame (52) et/ou des espaces de trame intermédiaires (54) étant inférieures à 140 µm au moins dans une direction.

7. Élément de sécurité selon la revendication 6, **caractérisé en ce que** la partie de la portion recouverte qui apparaît forme entre 10 % et 90 %, de préférence entre 25 et 75 %, de la surface qui apparaît.

8. Élément de sécurité selon l'une des revendications 1 à 7, **caractérisé en ce que** la surface réfléchissante multicolore - notamment au moins une des deux structures en relief, la différence des niveaux de hauteur et/ou au moins un revêtement de couleur - est adaptée afin d'augmenter la partie de la portion recouverte de la couche de couleur inférieure qui est visible à l'observateur avec l'angle d'observation.

9. Élément de sécurité selon l'une des revendications 1 à 8, **caractérisé en ce que**, dans une structure régulière d'éléments en relief, de micro-miroirs, au moins un élément en relief est décalé dans le plan du relief, décalé dans la direction z, adapté quant à sa taille ou adapté quant à la forme.

10. Élément de sécurité selon l'une des revendications 1 à 9, **caractérisé en ce que** la surface réfléchissante multicolore - notamment une réflectivité de la structure en relief supérieure ou au moins un des revêtements de couleur - est adaptée afin de fournir plus de lumière réfléchissante pour la portion recouverte.

11. Élément de sécurité selon l'une au moins des revendications 1 à 10, **caractérisé en ce que** les zones de structure gaufrées sont chacune **caractérisées par** un pas en hauteur maximum et la distance entre des niveaux en hauteur adjacents dans la direction z est supérieure au pas en hauteur maximum de la zone de structure gaufrée située plus profondément, de préférence entre 150 % et 750 %, de manière particulièrement préférée entre 200 % et 500 % du pas en hauteur maximum de la zone de structure gaufrée située plus profondément.

12. Élément de sécurité selon l'une au moins des revendications 1 à 11, **caractérisé en ce que** les revêtements de couleur sont formés par des couleurs de lasurage, par des métallisations, des structures en couches minces, par des couleurs doublées d'une métallisation, par des couleurs luminescentes pourvues d'une métallisation, par des couleurs structurelles et/ou par des couleurs nano-particulaires.

13. Élément de sécurité selon l'une au moins des revendications 1 à 12, **caractérisé en ce que**, dans au moins une partie de la zone de caractéristique, le revêtement de couleur (36) de la structure en relief supérieure (24) ou le revêtement de couleur (26) de la structure en relief inférieure (34) apparaît à l'observateur avec l'angle d'observation.

14. Support de données comprenant un élément de sécurité optiquement variable selon l'une au moins des revendications 1 à 13.

15. Procédé de réalisation d'un élément de sécurité optiquement variable selon l'une au moins des revendications 1 à 14, procédé dans lequel
- un support est prévu dont l'extension de surface définit un plan x-y et un axe z perpendiculaire à celui-ci,
- le support est pourvu d'une surface réfléchissante multicolore qui est formée d'au moins deux structures en relief qui sont disposées à différents niveaux de hauteur par rapport au support plan dans la direction z,
- les structures en relief sont pourvues chacune d'un revêtement de couleur qui génère une impression de couleur différente, et
- les deux structures en relief sont conçues pour se chevaucher,
- le revêtement de couleur supérieur comportant un évidement dans la zone de chevauchement de sorte que une partie recouverte de la couche de couleur inférieure est disposée au-dessous de la couche de couleur supérieure dans la direction z, et
une partie exposée du revêtement de couleur inférieur est disposée au-dessous de l'évidement dans la direction z, et
les structures en relief étant des agencements de micro-miroirs qui comprennent un grand nombre de micro-miroirs directionnels, le revêtement de couleur respectif n'apparaissant que sous forme de couleur réfléchissante en fonction de l'angle d'observation, et le revêtement de couleur inférieur apparaissant avec des parties de la portion recouverte et de la portion exposée dans son impression de couleur suivant un angle d'observation.
